# EUROPÄISCHE PATENTSCHRIFT

(11) **EP 0 978 622 B1**
(45) Veröffentlichungstag und Bekanntmachung des Hinweises auf die Patenterteilung: **09.10.2002**
(21) Anmeldenummer: 99114879.2
(22) Anmeldetag: 29.07.1999
(51) Int. Cl.: E06B 7/23

(54) **Verfahrbare Türflügelanordnung**
Movable door leaf arrangement
Dispositif de vantail de porte mobile

(30) Priorität: 06.08.1998 DE 19835684
(43) Veröffentlichungstag der Anmeldung: 09.02.2000
(73) Patentinhaber: agta record ag, 8320 Fehraltorf (CH)
(72) Erfinder: Bunzl, Heinz Helmut, 8126 Zimikon (CH)
(74) Vertreter: Flach, Dieter Dipl.-Phys.

(56) Entgegenhaltungen:
- DE-A- 2 637 613
- DE-U- 8 616 133
- DE-U- 29 508 535
- DE-U- 29 723 164
- GB-A- 1 123 660
- GB-A- 2 170 849
- GB-A- 2 231 360

## Beschreibung

Die Erfindung betrifft eine verfahrbare Türflügelanordnung, insbesondere eine automatisch gesteuerte Schiebetür mit zumindest einem längs verfahrbaren Türflügel nach dem Oberbegriff des Anspruches 1.

Automatische Schiebetüren sind beispielsweise aus der DE 44 00 940 C1 bekannt geworden. Die verfahrbaren Schiebetürflügel sind längs einer oberhalb der Tür verankerten Laufschiene aufgehängt, die als Profilträger ausgebildet ist. Längs dieser horizontalen Laufschiene werden die Türflügel geführt.

Allerdings müssen die Türflügel nach der Montage an die Bautoleranzen und Unebenheiten der Gebäudeöffnung, d.h. an die lichte Höhe des Türdurchlasses angepasst werden.

Von daher umfassen bekannt gewordene automatische Schiebetür-Anordnungen eine Höheneinstellung, für die die Schiebetürflügel tragenden Laufwagen. D.h., dass an den Laufwagen nach erfolgter Montage der Laufschiene ein Höhenausgleich zur Anpassung des unteren Endes der Schiebetüren gegenüber dem Boden vorgenommen werden kann und muss. Die Laufwagen sind von daher teilweise mit recht aufwendigen Verstellmöglichkeiten versehen.

Zudem muss versucht werden, insbesondere bei verfahrbaren Schiebetürflügeln, diese im Bodenbereich zumindest insoweit zu führen, dass diese bei Kraftbeanspruchung quer zur Türflügelebene stabil sind.

Eine gattungsbildende Türflügelanordnung ist aus der GB-A 2 231 360 bekannt geworden. Auch diese vorveröffentlichte Schiebetüranlage umfasst in den Schiebetürflügeln unten sitzend eine in Längsrichtung verlaufenden und nach unten hin offenen U-förmigen Nut, in welche eine im Querschnitt ebenfalls U-förmige Verankerungseinrichtung einsetzbar ist, die in ihren beiden aufeinander zu weisenden Vertikalseiten mit horizontal ausgerichteten Rippen versehen ist. Dieses rippenförmige Teil ist aus Aluminium gestaltet. In diesem rippenförmigen Trägerteil kann eine Bürstenleiste eingesetzt werden, deren Halteabschnitt ebenfalls mit nach außen weisenden Rippen versehen ist, die in die Rippenstruktur des im Querschnitt U-förmigen Halteteils einschiebbar ist. Der Halteabschnitt der Bürstenleiste ist ebenfalls aus Aluminium gestaltet. Die Bürstenleiste kann dabei in unterschiedlicher Höhenlage eingesetzt werden, indem nämlich der Halteabschnitt der Bürstenleiste von der Stirnseite her höher oder tiefer in die freie Rippenstruktur des im Querschnitt U-förmigen Trägerelementes eingeführt wird.

Ein insoweit vergleichbarer Schiebetürflügel ist auch aus der DE-U 297 23 164 bekanntgeworden. In dem unteren Sockelprofil ist beispielsweise eine Art Schwert in unterschiedlicher relativer Höhenlage zum Türflügel, d.h. zum unteren Sockel, montierbar. Dazu weist die andere Sockelleiste eine in Längsrichtung verlaufende und nach unten hin offene Nut auf, die an ihren gegenüberliegenden Vertikalwänden mit mehreren in Horizontalrichtung verlaufenden Längsrillen versehen ist. Die darin einsetzbare Abschlussleiste weist an ihren angrenzenden Außenwänden Längsrillen auf, die komplementär zu den Längsrillen an der Abschlussleiste ausgebildet sind, so dass die Abschlußleiste bei ineinandergreifenden Längsrillen in horizontaler Richtung innerhalb des Randabschlusses axial verschoben werden kann, die vertikale Ausrichtung hierbei jedoch nicht verändert werden kann. Zur Ermöglichung einer unterschiedlichen Höhenjustierung muß dazu zunächst die Abschlussleiste insgesamt stirnseitig aus dem Sockelprofil herausgeschoben und in unterschiedlicher Höheneinstellung wieder eingefügt werden. Eine geneigte Anordnung der Abschlussleiste ist nicht möglich, da eine Verkippung durch die Zwangsführung der Längsrillen nicht möglich ist. Zudem ist auch keine Anpassung an die unterschiedlichen Erfordernisse zur Ausgestaltung unterschiedlicher Abschlussleisten oder die Unterbringung unterschiedlicher Abschlusselemente parallel zueinander möglich.

Aus der GB 2 170 849 A ist eine im Querschnitt U-förmige Profilschiene bekannt, die an ihren gegenüberliegenden parallelen Innenseiten mit einer parallel zur Profilschiene verlaufenden Rippenstruktur versehen ist. In diese Profilschiene ist eine Gummidichtleiste einsetzbar, die mit entsprechenden an den gegenüberliegenden Seitenflächen nach außen vorstehenden Doppelrippen versehen ist, die in die Rippenstruktur der U-förmigen Profilschiene einsetzbar ist. Da die Dichtlippe aus elastisch verformbarem Material besteht, kann diese auch von unten her in das U-Profil eingesetzt bzw. ausgebaut werden.

Aufgabe der vorliegenden Erfindung ist es von daher, die Nachteile nach dem bekannten Stand der Technik zu überwinden und eine demgegenüber für unterschiedliche Einsatzfälle und Besonderheiten geeignete, vereinfachte Lösung für einen Höhenausgleich und/oder eine bei Bedarf benötigte Bodenführung eines Türflügels zu schaffen, nämlich insbesondere für einen automatisch längsverfahrbaren Schiebetürflügel.

Die Aufgabe wird erfindungsgemäß entsprechend den im Anspruch 1 oder 2 angegebenen Merkmalen gelöst. Vorteilhafte Ausgestaltungen der Erfindung sind in den Unteransprüchen angegeben.

Die erfindungsgemäße Abschlussleiste zeichnet sich dadurch aus, dass sie im Gegensatz zum Stand der Technik nicht nur in Horizontalrichtung parallel zu den Längsrippen, sondern auch quer dazu, d.h. in Vertikalrichtung in unterschiedlicher Höhenlage montiert werden kann. Dazu weist die einsteckbare Abschlussleiste Eingriffselemente mit einer Schnapp- oder Rasteinrichtung auf, die mit dem am jeweils anderen Bauteil ausgebildeten Längsrippen zusammenwirken.

Die erfindungsgemäße Schnapp- oder Rasteinrichtung ist aber so ausgebildet, dass sie zumindest zwei in Längsrichtung der zumindest einen Längsnut vorgesehene diskrete Eingriffselemente aufweist. Sind die aufeinander zu weisenden Innenflächen der Längsnuten zur Aufnahme des Schwertes oder der Bürstenleiste mit Längsrippen versehen, so ermöglicht dies, dass die Bürstenleiste bzw. das Schwert mit ihrem bzw. seinem rückwärtigen in die Nut in der Sockelprofilleiste des Türflügels eingestecktem Ende mit seinen vorzugsweise in Form von Schnäppern oder Kugelschäppern ausgebildeten Eingriffselementen in unterschiedlicher relativer Höhenlage gehalten oder verankert werden kann. Da zumindest zwei in Längsrichtung der Längsnut versetzt liegende Eingriffselemente vorgesehen sind, eröffnet dieses Konstruktionsprinzip auch die Möglichkeit, dass eine Anpassung selbst an schiefe Bodenflächen vorgenommen werden kann, da sowohl das Schwert als auch Bürstenleiste zumindest auch leicht schräg eingebaut werden können, also an gegenüberliegenden Seiten unterschiedlich weit in Richtung Boden vorstehen können.

Bevorzugt oder alternativ umfasst das Profil gemäß der Erfindung zumindest zwei, vorzugsweise drei in Längsrichtung des Profils verlaufende und nach unten hin mit ihrer Öffnungsrichtung ausgerichtete Längsnuten. Diese sind im Seitenabstand quer zur Türflügelebene versetzt liegend parallel angeordnet und erstrecken sich über die gesamte Länge des Türflügels, wodurch in Anpassung an die unterschiedlichen Bedingungen sowohl das Schwert als auch die Bürstenleiste an beiden außenliegenden Längsnuten eingesetzt werden können, oder es können an den beiden gegenüberliegenden Außennuten zwei Bürstenleisten oder zwei in unterschiedlicher Tiefe einsetzbare Schürzen oder Schwerte eingesetzt werden.

Insbesondere dann, wenn im Bodenbereich eine Bodenschiene eingelassen ist, wird bevorzugt ein Bodenführungselement in dem Türflügelprofil mit diesem mitverfahrbar eingesetzt, welches in eine entsprechende Führung in der Bodenschiene eingreift. Da hierdurch der gesamte Abstandsspalt zwischen der Unterseite des Türprofils und der Bodenoberfläche überbrückt wird, wird hierdurch gleichzeitig auch eine Bodenanpassung ermöglicht. Vor allem kann in diesem Bereich auch kein Luftzug durch den Türflügel. Eine derartige Führungsstrebe dient aber auch einer deutlich verbesserten Einbruchsicherheit, da der gesamte Türflügel hierüber nicht nur geführt, sondern auch in der geschlossenen Stellung über seine gesamte Breite fest und sicher über die Bodenschiene abgestützt und gesichert ist.

Aber auch da, wo keine im Boden eingelassene Bodenschiene vorgesehen ist, kann über eine herkömmliche auf der Bodenfläche fest verankerte Winkelschiene eine Führung bewerkstelligt werden. Die Winkelschiene ist dabei in der Regel so dimensioniert, dass sie mit dem Türflügel sowohl in dessen geöffneter als auch in dessen geschlossener Stellung noch zusammenwirkt.

Insbesondere bei derartigen Winkelschienen wird dann erfindungsgemäß vorgeschlagen, zumindest in unterschiedlicher Höhenlage in einer zweiten vorgesehenen Längsnut ein Schwert oder eine Schürze zu befestigten, welches/welche den unteren Spalt zwischen Türunterseite und Boden überbrücken kann.

Dieses Überbrückungselement kann, wie erwähnt, aus einem Schwert oder einer Schürze bestehen, also u.a. aus einer Metalleiste oder beispielsweise einer Bürstenleiste, die knapp über dem Bodenniveau endet.

Im Sinne einer kinematischen Umkehrung kann auch die einsetzbare Abschlussleiste, bzw. insbesondere das Schwert, die Schürze oder die Bürstenleiste mit in Längsrichtung verlaufenden Rippen versehen sein, also mit einer quer zur Einsteckrichtung ausgebildeten Berg-/Tal-Struktur, wobei die entsprechenden Schnapp- und/oder Rasteinrichtungen an der angrenzenden Innenseite der zumindest einen Längsnut ausgebildet sind.

Die Erfindung wird nachfolgend anhand von Ausführungsbeispielen näher erläutert. Dabei zeigen im einzelnen:
- Figur 1 :: eine schematische perspektivische Darstellung einer zweiflügeligen automatisch betätigbaren Schiebetür mit an der Unterseite der Schiebetürflügel vorgesehenen, erfindungsgemäß ausgestalteten Längsprofilen;
- Figur 2 :: eine schematische vertikale Querschnittsdarstellung durch das erfindungsgemäße Längsprofil zur Darstellung der unterschiedlichen Einsatzmöglichkeiten;
- Figur 3 :: eine schematische Seitenansicht auf ein erfindungsgemäß in unterschiedlicher Relativhöhenlage einsetzbares Schwert;
- Figur 4 :: eine Seitenansicht auf den unteren Bereich eines Schiebetürflügels mit leicht schräg eingesetztem, an den beiden gegenüberliegenen Enden unterschiedlich weit vorstehendem Schwert; und
- Figur 5 :: ein abgewandeltes Ausführungsbeispiel bei Verwendung einer am Boden befestigten Winkelschiene.

In Figur 1 ist in schematischer perspektivischer Darstellung eine automatische Schiebetür mit zwei gegensinnig verfahrbaren Schiebetürflügeln 1 und zwei feststehenden Türseitenteilen 3 gezeigt.

In einem oberhalb des Türdurchgangs in der Regel maueroder wandseitig verankerten horizontal verlaufenden Gehäuse 5 ist die an sich grundsätzlich bekannte und nach Art eines Profilträgers ausgebildete Laufschiene vorgesehen, wie sie beispielsweise auch aus der DE 44 00 940 C1 bekannt ist, auf deren Offenbarungsgehalt in vollem Umfange Bezug genommen wird.

Ferner befinden sich im Gehäuse 5 in der Regel die notwendigen Antriebsanordnungen zum Antrieb der die beiden Schiebetürflügel 1 tragenden Laufwagen, wie sie ebenfalls in der vorstehend genannten Vorveröffentlichung beschrieben sind.

Die Laufwagen gemäß der vorliegenden Erfindung müssen, wie in dem gezeigten Ausführungsbeispiel, keine Höhenausgleichs-Einrichtung zur Anpassung an unterschiedliche Bodentoleranzen und Bodenunebenheiten mehr aufweisen. Mit anderen Worten werden die Laufwagen direkt am jeweiligen Türflügel befestigt, so dass im Antriebsbereich keine Höhenverstellmöglichkeit mehr vorgesehen werden muss. Dadurch kann die Antriebsanordnung, d.h. insbesondere auch die Gehäuseanordnung in einer geringen Höhe von beispielsweise 70, 80, 90, 100 oder 120 mm ausgeführt werden, wobei solche gering dimensionierten Höhen insbesondere dann von Vorteil sind, wenn der Antrieb vorzugsweise in einem Fassadensystem integriert werden soll.

An den beiden verfahrbaren Türflügeln ist unterseitig ein sich in der Regel über die gesamte Breite (oder im wesentlichen über die gesamte Breite) erstreckendes Sockelprofil 9 vorgesehen, welches in Figur 2 im schematischen Querschnitt wiedergegeben ist.

Aus der Querschnittsdarstellung gemäß Figur 2 ist ersichtlich, daß das Sockelprofil, welches aus einem Ziehteil bestehen kann (beispielsweise aus einem Aluminiumprofil), an der Oberseite zwei mit einem Abstandshalter 11 versehene Scheiben 13 außenrandseitig leicht umgreift und damit fest verbunden ist.

An der Unterseite des Sockelprofils 9 sind drei parallel und vertikal zueinander ausgerichtete, sich über die gesamte Länge des Sockelprofils erstreckende Nuten A, B und C vorgesehen, die quer zum Sockelprofil 9 und damit quer zur Ebene des Türflügels 1 beabstandet zueinander sitzen.

Die außenliegenden Nuten A und C sind identisch ausgebildet und weisen an ihren aufeinander zu weisenden, gegenüberliegenden Innenflächen 15 eine Rippenstruktur 17 auf, die aus einer Vielzahl von in Längsrichtung in gleicher Höhenlage verlaufenden Rippen 17' besteht. Diese Rippen 17' können mit einem Abstand oder einer Dicke von beispielsweise 0,5 bis 2,0 mm, vorzugsweise um 1 mm ausgebildet sein. Die Rippenhöhe kann ebenfalls gering dimensioniert sein, und im mm-Bereich von beispielsweise 0,5 mm bis 2,0 mm, also um 1 mm liegen.

In diese Längsnuten A oder C können nunmehr den Bodenabstandsspalt 21 zwischen Unterseite des Sockelprofils 9 und der Bodenfläche 23 überbrückende Abstands-Überbrückungselemente 25 eingesetzt werden, welche beispielsweise aus einem Schwert oder einer Schürze 27 bestehen, wie dies in Nut C eingesetzt gezeigt ist.

Dieses in Figur 3 in Seitenansicht nochmals wiedergegebene Schwert 27 besteht aus einer Längsleiste, welche mit zumindest zwei, vorzugsweise mehreren in Längsrichtung versetzt liegenden und eher dem rückwärtigen (also oberen) Einsteckbereich zugeordneten Kugelschnäppern 29 ausgestattet ist, die bekanntermaßen entgegen der Kraft einer internen Federeinrichtung in ihre nach außen leicht vorstehende Ausgangslage druckbeaufschlagt sind.

Ein derartiges in Figur 3 in Seitenansicht wiedergegebenes Schwert kann von unten her beispielsweise in die Nut A oder C eingesetzt werden, wobei beim Einstecken die Kugelschnäpper 29 der Rippenstruktur stets folgen und je nach Einstecktiefe eine Lage einnehmen, bei der die jeweilige Kugel in einem Rippental, also zwischen zwei benachbarten Rippen 17' zu liegen kommt. Durch diese Maßnahme wird das Schwert 27 kraft- und formschlüssig in der gewünschten Position gehalten.

Dieser Befestigungsmechanismus hat den großen Vorteil, dass ohne Hilfsmittel eine beliebige Höhenlage des Schwertes 27 stabil und fest eingestellt werden kann, und dabei sogar eine Einsteckmöglichkeit - wie in Figur 4 schematisch wiedergegeben ist - vorgenommen werden kann, bei welcher eine Anpassung des Schwertes an einen schiefen Bodenverlauf 23 möglich ist. Denn das Schwert kann - wie in Figur 4 in Seitenansicht dargestellt ist - an der einen Seite des Türflügels tiefer und an der gegenüberliegenden Seite des Türflügels weniger tief eingesteckt werden, also unterschiedlich weit in Richtung Boden vorstehen.

Wie in Figur 2 gezeigt ist, kann anstelle eines Schwertes oder einer Schürze 27 auch eine Bürstenleiste 31 eingesetzt werden. Auch diese Bürstenleiste hat an ihrem rückwärtigen Ende eine gleich ausgebildete Schnäppereinrichtung mit mehreren, in Längsrichtung der Bürstenleiste versetzt liegenden Kugelschnäppern 29. Dabei kann die Einstecktiefe der Bürstenleiste 31 geringer dimensioniert sein, als die Tiefe des Schwertes 27, obgleich dies nicht zwingend notwendig ist.

Je nach Anforderung kann innen oder außenliegend eine Bürstenleiste beispielsweise in der Nut A und ein Schwert in der Nut C eingesetzt sein. Möglich ist es aber auch, dass beispielsweise in den Nuten A und C jeweils ein Schwert 27 oder jeweils eine Bürstenleiste 31 eingesetzt werden. In beiden Fällen wird hierdurch ein Luftzug durch den Bodenabstandsspalt 21 hindurch vermieden.

Um die Tür aber noch sicher zu führen und zu verankern kann ferner noch eine Führungsschiene 33 vorgesehen sein, die im gezeigten Ausführungsbeispiel in der mittleren Längsnut B in dem Sockelprofil 9 eingesetzt ist, und zwar unter Verwendung eines im Querschnitt U-förmigen Halteeinsatzes 35. Es kann sich hierbei um ein Kunststoffteil handeln, wodurch die im Querschnitt rechteckförmige Führungsschiene 33 im Preßsitz in der mittleren Längsnut B im Sockelprofil 9 verankert werden kann. Es können aber auch andere Befestigungseinrichtungen für die schürzen- oder leistenähnliche Führungsschiene 33 vorgesehen sein.

Bei dem in Figur 2 gezeigten Ausführungsbeispiel wirkt die Führungsschiene 33 mit einer im Boden 39 eingelassenen Bodenschiene 41 zusammen. Diese Bodenschiene 41 ist in einer im Boden vorgesehenen Ausnehmung 43 fest verankert und eingebaut und fluchtet an der Oberseite bevorzugt mit der Bodenfläche 23, steht also dort nicht vor und behindert nicht den freien Durchgang durch die Tür bei geöffneten Türflügeln. Diese Bodenschiene weist ebenfalls eine Längsnut auf, in welche nunmehr die Führungsschiene 33 eingreift. Da sich die Führungsschiene 33 über die gesamte Länge des Sockelprofils 9 bzw. über die gesamte Breite der Türflügel 1 erstrecken soll und mit dem Türflügel mit verfahrbar ist, ergibt sich dadurch die Besonderheit, dass der Türflügel nicht nur extrem gut geführt und gehalten ist (nämlich über seine gesamte Breite), sondern daß dadurch auch verhindert wird, dass ein Luftzug durch den Bodenabstandsspalt 21 hindurchtreten kann. Vor allem wird hierdurch bei geschlossenem Türflügel eine extrem hohe Einbruchsicherheit gewährleistet. Da die Bodenschiene 41 selbst aus eloxiertem Aluminium bestehen kann (eloxiert deshalb, um bei eingegossenem Zustand im Boden nicht mit Zementbestandteilen zu reagieren), ist bevorzugt in der Längsausnehmung 43' in die Bodenschiene 41 noch ein Einsatz 45 aus rostfreiem und geglättetem Stahl eingesetzt, welcher der nutförmigen Ausnehmung 43 nachgebildet ist, so daß in die nutförmige Ausnehmung 43' des Einsatzes die erwähnte Führungsschiene 33 eintauchen kann.

Steht aber eine derartige Bodenschiene 41 nicht zur Verfügung, so kann - wie nur schematisch in Figur 5 wiedergegeben ist - auch eine am Boden verankerte Winkelschiene oder eine sonstige im Boden eingelassene, mit einem Vertikalschenkel 47 versehene Schiene 48 vorgesehen sein, die nunmehr am Boden feststeht und in die nutförmige Ausnehmung B im Sockelprofil 9 eingreift, um hierüber den Türflügel gegen ein Verkippen bei Kraftbeaufschlagung quer zur Flügelebene zu sichern. Eine derartige Winkelschiene wäre bei der Ausführungsform gemäß Figur 1 bevorzugt vor den feststehenden Türseitenteilen 3 vorgesehen und ragt dabei nur soweit in den Türdurchgang vor, daß bei geöffneten Türflügeln die Winkelschiene bzw. dessen Vertikalschenkel 47 den freien Durchgang nicht behindert und bei geschlossenen Türflügeln der Vertikalschenkel 47 noch in den außenliegenden Endbereich des Sockelprofils 9 in die Sockelprofil-Nut B eingreift.

Die oben erwähnte Schürze, beispielsweise in Form des Schwertes 27, und/oder die Bürstenleiste 31 wird bevorzugt bei Verwendung eines im Boden fest verankerten Vertikalschenkels 47 eingesetzt. Bei Verwendung einer mit den Türflügeln mitlaufenden und in eine Bodenschiene 41 eintauchenden Führungsschiene 33 wird hierdurch bereits ein Luftdurchzug durch den Abstandsspalt vermieden, so daß die Verwendung eines zusätzlichen, beispielsweise in die Nut A oder C eingesetzten Schwertes nur noch der optischen Bodenspaltverringerung dient.

Abweichend von der in die Bodenschiene eingreifenden Führungsschiene 33 unter Erzeugung einer Gleitlagerung kann auch eine Rollenlagerung vorgesehen sein, und zwar mittels zwei in Querrichtung der Führungsebene leicht versetzt liegenden Rollenpaaren, so dass die eine Rolle an der einen Vertikalseite der nutförmigen Ausnehmung 43 bzw. 43' und die jeweils zweite Rolle an der gegenüberliegenden Vertikallängsseite derselben Ausnehmung anliegen und darum abrollen.

Die Erfindung ist insbesondere für den Fall eines Schiebetürflügels erläutert worden. Durch Abweichung der in eine Bodenschiene eingreifenden Leiste ist insbesondere die Verwendung und die Verankerung einer Bürstenleiste und eines den Bodenabstandsspalt nur optisch verringernden Schwertes oder einer Schürze auch bei Drehflügeltüren einsetzbar.

## Patentansprüche

1. Verfahrbare Türflügelanordnung, insbesondere für automatisch verfahrbare Schiebetürflügel, mit einer Höhenausgleich-Einrichtung zum Ausgleich von Bodenunebenheiten und Toleranzen, mit den folgenden Merkmalen:
- in einem an der Unterseite des verfahrbaren Türflügels (1) ausgebildeten Sockelprofil (9) ist zumindest eine in Längsrichtung des Sockelprofils (9) verlaufende, nach unten hin geöffnete Längsnut (A, B, C) vorgesehen,
- die zumindest eine Längsnut (A, C) weist an zumindest einer ihrer beiden aufeinanderzuweisenden Innenflächen (15) eine Rippenstruktur (17) mit in Längsrichtung verlaufenden Rippen (17') oder einer in Vertikalrichtung sich abwechselnden Berg-/Tal-Struktur auf,
- in die zumindest eine Längsnut (A, C) ist ein Schwert oder eine Schürze (27) oder eine Bürstenleiste (31) eingesetzt und lösbar mit der Längsnut (A, C)verbunden,
- zumindest eine Außenfläche des in die zumindest eine Längsnut (A, C) einsteckbaren Schwertes oder der darin einsteckbaren Schürze (27) oder Bürstenleiste (31) ist mit einer Eingriffseinrichtung versehen, die mit der Rippenstruktur oder der Berg-/Tal-Struktur (17) unter Erzeugung eines definierten Sitzes unter Positionierung des Schwertes, der Schürze (27) oder der Bürstenleiste (31) zusammenwirkt,
**gekennzeichnet durch** die folgenden weiteren Merkmale:
- die Eingriffseinrichtung umfasst eine Schnapp- und/oder Rasteinrichtung (29),
- die Schnapp- und/oder Rasteinrichtung (29) ist so ausgebildet, dass das Schwert, die Schürze (27) oder die Bürstenleiste (31) von unten her quer zur Längsrichtung der Rippenstruktur (17) oder der Berg-/Tal-Struktur in unterschiedlicher Höhenlage im Sockelprofil (9) einsetzbar oder in unterschiedliche Höhenlage verstellbar ist,
- die Schnapp- und/oder Rasteinrichtung (29) umfasst Eingriffselemente, die jeweils auf die mit der Rippenstruktur (17) oder der Berg-/Tal-Struktur versehenen Innenfläche der zumindest einen Längsnut (A, C) vorgespannt sind, und
- die Schnapp- und/oder Rasteinrichtung (29) umfasst zumindest zwei in Längsrichtung der zumindest einen Längsnut (A, C) versetzt liegende Eingriffselemente, die in gleicher oder unterschiedlicher Höhenlage im Sockelprofil (9) einsetzbar oder in unterschiedliche Höhenlage verstellbar sind.

2. Verfahrbare Türflügelanordnung, insbesondere für automatisch verfahrbare Schiebetürflügel, mit einer Höhenausgleichs-Einrichtung zum Ausgleich von Bodenunebenheiten und Toleranzen, mit den folgenden Merkmalen:
- in einem an der Unterseite des verfahrbaren Türflügels (1) ausgebildeten Sockelprofil (9) ist zumindest eine in Längsrichtung des Sockelprofils (9) verlaufende, nach unten hin geöffnete Längsnut (A, B, C) vorgesehen,
- in die zumindest eine Längsnut (A, C) ist ein Schwert oder eine Schürze (27) oder eine Bürstenleiste (31) eingesetzt und lösbar mit der Längsnut (A, C) verbunden,
- zumindest eine Außenfläche des in die zumindest eine Längsnut (A, C) einsteckbaren Schwertes oder der darin einsteckbaren Schürze (27) oder Bürstenleiste (31) ist mit einer Rippenstruktur (17) mit in Längsrichtung verlaufenden Rippen (17) oder einer in Vertikalrichtung sich abwechselnden Berg-/Tal-Struktur versehen,
- die zumindest eine Längsnut (A, C) weist an zumindest einer ihrer beiden aufeinander zu weisenden Innenflächen eine Eingriffseinrichtung auf, die mit der Rippenstruktur oder der Berg-/Tal-Struktur (17) unter Erzeugung eines definierten Sitzes unter Positionierung des Schwertes, der Schürze (27) oder der Bürstenleiste (31) zusammenwirkt,
**gekennzeichnet durch** die folgenden weiteren Merkmale:
- die Eingriffseinrichtung umfasst eine Schnapp- und/oder Rasteinrichtung (29),
- die Schnapp- und/oder Rasteinrichtung (29) ist so ausgebildet, daß das Schwert, die Schürze (27) oder die Bürstenleiste (31) von unter her quer zur Längsrichtung der Rippenstruktur (17) oder Berg-/Tal-Struktur in unterschiedlicher Höhenlage im Sockelprofil (9) einsetzbar oder in unterschiedliche Höhenlage verstellbar ist,
- die Schnapp- und/oder Rasteinrichtung (29) umfasst Eingriffselemente, die jeweils auf die mit der Rippenstruktur (17) oder der Berg-/Tal-Struktur versehenen Außenfläche des einsteckbaren Schwertes oder der einsteckbaren Schürze (27) oder Bürstenleiste (31) vorgespannt sind, und
- die Schnapp- und/oder Rasteinrichtung (29) umfasst zumindest zwei in Längsrichtung des zumindest einen Schwertes, der Schürze (27) oder der Bürstenleiste (31) versetzt liegende Eingriffselemente, die in gleicher oder unterschiedlicher Höhenlage im Sockelprofil (9) einsetzbar oder in unterschiedliche Höhenlage verstellbar sind.

3. Türflügelanordnung nach Anspruch 1 oder 2, **dadurch gekennzeichnet, dass** die Schnapp- und/oder Rasteinrichtungen (29) aus Schnäppern (29) bestehen, vorzugsweise aus zumindest zwei in Längsrichtung der zumindest einen Längsnut (A, C) oder des Schwertes, der Schürze (27) oder der Bürstenleiste (31) versetzt liegenden Kugelschnäppern (29).

4. Türflügelanordnung nach einem der Ansprüche 1 bis 3, **dadurch gekennzeichnet, dass** das Sockelprofil (9) zumindest drei in Längsrichtung des Sockelprofils (9) verlaufende, parallel ausgerichtete Nuten (A, B, C) umfasst, wobei die beiden außenliegenden Längsnuten (A, C) gleich ausgebildet sind.

5. Türflügelanordnung nach Anspruch 4, **dadurch gekennzeichnet, dass** in beiden außenliegenden Längsnuten (A, C) ein Schwert oder eine Schürze (27) ausbaubar eingesetzt ist.

6. Türflügelanordnung nach Anspruch 4, **dadurch gekennzeichnet, dass** in die beiden außen liegenden Längsnuten (A, C) eine Bürstenleiste (31) ausbaubar eingesetzt ist.

7. Türflügelanordnung nach einem der Ansprüche 1 bis 6, **dadurch gekennzeichnet, dass** in die Längsnut (A, C) oder in zumindest eine weitere Längsnut (B) eine Führungseinrichtung vorzugsweise in Form einer leistenförmigen Führungsschiene (33) zur Führung der Türflügel ausbaubar eingesetzt ist.

8. Türflügelanordnung nach Anspruch 7, **dadurch gekennzeichnet, dass** in zumindest einer Längsnut (B) ein leistenförmige Führungsschiene (33) zur Führung der Türflügel eingesetzt ist, wobei sich die Führungsschiene (33) im wesentlichen über die gesamte Länge des Sockelprofils (9), vorzugsweise über die gesamte Länge des Türflügels (1) erstreckt.

9. Türflügelanordnung nach Anspruch 7 oder 8, **dadurch gekennzeichnet, dass** in zumindest eine Längsnut (B) eine leistenförmige Führungsschiene (33) zur Führung der Türflügel eingesetzt ist, welche bis in eine Aufnahmenut (43, 43') einer im Boden (39) versenkt angeordneten oder eingelassenen Bodenschiene (41) hineinragt bzw. darin eintaucht.

10. Türflügelanordnung nach einem der Ansprüche 7 bis 9, **dadurch gekennzeichnet, dass** die Bodenschiene (41) zumindest in ihrem Längsnutenbereich (43) mit einem ebenfalls eine Längsnut (43') aufweisenden Einsatz (45) versehen ist, der aus rostfreiem Stahl besteht.

11. Türflügelanordnung nach einem der Ansprüche 7 bis 10, **dadurch gekennzeichnet, dass** die Bodenschiene aus Aluminium, vorzugsweise eloxiertem Aluminium besteht.

12. Türflügelanordnung nach einem der Ansprüche 9 bis 11, **dadurch gekennzeichnet, dass** in zumindest eine Längsnut (B) ein leistenförmige Führungsschiene (33) zur Führung der Türflügel eingesetzt ist, welche in der Bodenschiene (41) als Gleitschiene gelagert und geführt ist.

13. Türflügelanordnung nach einem der Ansprüche 9 bis 11, **dadurch gekennzeichnet, dass** in zumindest eine Längsnut (B) ein leistenförmige Führungsschiene (33) zur Führung der Türflügel eingesetzt ist, welche in der Bodenschiene (41) mittels einer Rollenlagerung geführt ist.

## Claims

1. Movable door-leaf arrangement, in particular for automatically movable sliding-door leaves, having a height-compensating device for compensating for floor unevenness and tolerances, comprising the following features:
- provided in a base profile (9) formed on the underside of the movable door leaf (1) is at least one longitudinal groove (A, B, C) which runs in the longitudinal direction of the base profile (9) and is open at the bottom,
- the at least one longitudinal groove (A, C), on at least one of its two inner surfaces (15) pointing towards one another, has a rib structure (17) with ribs (17') running in the longitudinal direction or a peak/valley structure alternating in the vertical direction,
- a tongue or an apron (27) or a brush strip (31) is inserted into the at least one longitudinal groove (A, C) and is releasably connected to the longitudinal groove (A, C),
- at least one outer surface of the tongue which can be inserted into the at least one longitudinal groove or of the apron (27) or brush strip (31) which can be inserted therein is provided with an engagement device which interacts with the rib structure or the peak/valley structure (17), with a defined seat being produced and with the tongue, the apron (27) or the brush strip (31) being positioned,
**characterized by** the following further features:
- the engagement device comprises a catching and/or latching device (29),
- the catching and/or latching device (29) is designed in such a way that the tongue, the apron (27) or the brush strip (31) can be inserted from below transversely to the longitudinal direction of the rib structure (17) or the peak/valley structure in a different vertical position in the base profile (9) or can be adjusted into a different vertical position,
- the catching and/or latching device (29) comprises engagement elements which are each preloaded onto the inner surface of the at least one longitudinal groove (A, C), said inner surface being provided with the rib structure (17) or the peak/valley structure, and
- the catching and/or latching device (29) comprises at least two engagement elements which lie offset in the longitudinal direction of the at least one longitudinal groove (A, C) and which can be inserted at the same or a different vertical position in the base profile (9) or can be adjusted into a different vertical position.

2. Movable door-leaf arrangement, in particular for automatically movable sliding-door leaves, having a height-compensating device for compensating for floor unevenness and tolerances, comprising the following features:
- provided in a base profile (9) formed on the underside of the movable door leaf (1) is at least one longitudinal groove (A, B, C) which runs in the longitudinal direction of the base profile (9) and is open at the bottom,
- a tongue or an apron (27) or a brush strip (31) is inserted into the at least one longitudinal groove (A, C) and is releasably connected to the longitudinal groove (A, C),
- at least one outer surface of the tongue which can be inserted into the at least one longitudinal groove or of the apron (27) or brush strip (31) which can be inserted therein is provided with a rib structure (17) with ribs (17') running in the longitudinal direction or a peak/valley structure alternating in the vertical direction,
- the at least one longitudinal groove (A, C), on at least one of its two inner surfaces (15) pointing towards one another, has an engagement device which interacts with the rib structure or the peak/valley structure (17), with a defined seat being produced and with the tongue, the apron (27) or the brush strip (31) being positioned,
**characterized by** the following further features:
- the engagement device comprises a catching and/or latching device (29),
- the catching and/or latching device (29) is designed in such a way that the tongue, the apron (27) or the brush strip (31) can be inserted from below transversely to the longitudinal direction of the rib structure (17) or the peak/valley structure in a different vertical position in the base profile (9) or can be adjusted into a different vertical position,
- the catching and/or latching device (29) comprises engagement elements which are each preloaded onto the outer surface of the insertable tongue or of the insertable apron (27) or brush strip (31), said outer surface being provided with the rib structure (17) or the peak/valley structure, and
- the catching and/or latching device (29) comprises at least two engagement elements which lie offset in the longitudinal direction of the at least one tongue, the apron (27) of the brush strip (31) and which can be inserted at the same or a different vertical position in the base profile (9) or can be adjusted into a different vertical position.

3. Door-leaf arrangement according to Claim 1 or 2, **characterized in that** the catching and/or latching devices (29) consist of catchers (29), preferably of at least two ball catchers (29) lying offset in the longitudinal direction of the at least one longitudinal groove (A, C) or of the tongue, the apron (27) or the brush strip (31).

4. Door-leaf. arrangement according to one of Claims 1 to 3, **characterized in that** the base profile (9) comprises at least three grooves (A, B, C) running in the longitudinal direction of the base profile (9) and oriented in parallel, the two outer longitudinal grooves (A, C) being of identical design.

5. Door-leaf arrangement according to Claim 4, **characterized in that** a tongue or an apron (27) is inserted in a removable manner into both outer longitudinal grooves (A, C).

6. Door-leaf arrangement according to Claim 4, **characterized in that** a brush strip (31) is inserted in a removable manner into the two outer longitudinal grooves (A, C).

7. Door-leaf arrangement according to one of Claims 1 to 6, **characterized in that** a guide device, preferably in the form of a strip-shaped guide rail (33), for guiding the door leaves is inserted in a removable manner into the longitudinal groove (A, C) or into at least one further longitudinal groove (B).

8. Door-leaf arrangement according to Claim 7, **characterized in that** a strip-shaped guide rail (33) for guiding the door leaves is inserted in at least one longitudinal groove (B), the guide rail (33) extending essentially over the entire length of the base profile (9), preferably over the entire length of the door leaf (1).

9. Door-leaf arrangement according to Claim 7 or 8, **characterized in that** a strip-shaped guide rail (33) for guiding the door leaves is inserted into at least one longitudinal groove (B), this guide rail (33) projecting or plunging right into a receiving groove (43, 43') of a floor rail (41) arranged or let in flush in the floor (39).

10. Door-leaf arrangement according to one of Claims 7 to 9, **characterized in that** the floor rail (41), at least in its longitudinal-groove region (43), is provided with an insert (45) which likewise has a longitudinal groove (43') and is made of stainless steel.

11. Door-leaf arrangement according to one of Claims 7 to 10, **characterized in that** the floor rail is made of aluminium, preferably anodized aluminium.

12. Door-leaf arrangement according to one of Claims 9 to 11, **characterized in that** a strip-shaped guide rail (33) for guiding the door leaves is inserted into at least one longitudinal groove (B), this guide rail (33) being mounted and guided as a sliding rail in the floor rail (41).

13. Door-leaf arrangement according to one of Claims 9 to 11, **characterized in that** a strip-shaped guide rail (33) for guiding the door leaves is inserted into at least one longitudinal groove (B), this guide rail (33) being guided in the floor rail (41) by means of a roller mounting.

## Revendications

1. Agencement de battant de porte à déplacement, en particulier pour des battants de porte coulissante à déplacement automatique, comportant un dispositif de compensation de hauteur pour compenser des inégalités du sol et des tolérances, présentant les caractéristiques suivantes :
- dans un profil de socle (9) réalisé sur la face inférieure du battant de porte (1) coulissant est prévue au moins une gorge longitudinale (A, B, C) s'étendant en direction longitudinale du profil de socle (9) et ouverte vers le bas,
- ladite au moins une gorge longitudinale (A, C) présente sur au moins une de ses deux surfaces intérieures (15) tournées l'une vers l'autre une structure nervurée (17) avec des nervures (17') s'étendant en direction longitudinale ou une structure en creux et en bosses alternant en direction verticale,
- dans ladite au moins une gorge longitudinale (A, C) est insérée une lame ou une jupe (27) ou une baguette à brosse (31) qui est reliée de manière détachable avec la gorge longitudinale (A, C),
- au moins une surface extérieure de la lame, de la jupe (27) ou de la baguette à brosse (31) enfichable dans ladite au moins une gorge longitudinale (A, C) est pourvue d'un dispositif d'engagement qui coopère avec la structure nervurée ou la structure en creux et en bosses en produisant un ajustement défini par le positionnement de la lame, de la jupe (27) ou de la baguette à brosse (31),
**caractérisé par** les autres caractéristiques suivantes :
- le dispositif d'engagement comprend un dispositif d'encliquetage et/ou d'enclenchement (29),
- le dispositif d'encliquetage et/ou d'enclenchement (29) est réalisé de manière telle que la lame, la jupe (27) ou la baguette à brosse (31) peut être insérée depuis le bas transversalement à la direction longitudinale de la structure nervurée (17) ou de la structure en creux et en bosses dans une position en hauteur différente, dans le profil de socle (9) ou peut être réglée dans une position en hauteur différente,
- le dispositif d'encliquetage et/ou d'enclenchement (29) comprend des éléments d'engagement qui sont respectivement précontraints sur la surface intérieure pourvue de la structure nervurée (17) ou de la structure en creux et en bosses, de ladite au moins une gorge longitudinale (A, C), et
- le dispositif d'encliquetage et/ou d'enclenchement (29) comprend au moins deux éléments d'engagement décalés en direction longitudinale, de ladite au moins une gorge longitudinale (A, C), qui peuvent être insérés dans la même position en hauteur ou dans une position en hauteur différente dans le profil de socle (9) ou qui sont réglables dans différentes positions en hauteur.

2. Agencement de battant de porte à déplacement, en particulier pour des battants de porte coulissante à déplacement automatique, comportant un dispositif de compensation de hauteur pour compenser des inégalités du sol et des tolérances, présentant les caractéristiques suivantes :
- dans un profil de socle (9) réalisé sur la face inférieure du battant de porte (1) coulissant est prévue au moins une gorge longitudinale (A, B, C) s'étendant en direction longitudinale du profil de socle (9) et ouverte vers le bas,
- dans ladite au moins une gorge longitudinale (A, C) est insérée une lame ou une jupe (27) ou une baguette à brosse (31) qui est reliée de manière détachable avec la gorge longitudinale (A, C),
- au moins une surface extérieure de la lame, de la jupe (27) ou de la baguette à brosse (31) enfichable dans ladite au moins une gorge longitudinale (A, C) est pourvue d'une structure nervurée (17) avec des nervures (17) s'étendant en direction longitudinale ou d'une structure en creux et en bosses alternant en direction verticale,
- ladite au moins une gorge longitudinale (AC) présente sur au moins une de ses deux surfaces intérieures tournées l'une vers l'autre un dispositif d'engagement qui coopère avec la structure nervurée ou avec la structure en creux et en bosses (17) en produisant un ajustement défini par le positionnement de la lame, de la jupe (27) ou de la baguette à brosse (31),
**caractérisé par** les autres caractéristiques suivantes :
- le dispositif d'engagement comprend un dispositif d'encliquetage et/ou d'enclenchement (29),
- le dispositif d'encliquetage et/ou d'enclenchement (29) est réalisé de manière telle que la lame, la jupe (27) ou la baguette à brosse (31) peut être insérée depuis le bas transversalement à la direction longitudinale de la structure nervurée (17) ou de la structure en creux et en bosses dans une position en hauteur différente, dans le profil de socle (9), ou peut être réglée dans une position en hauteur différente,
- le dispositif d'encliquetage et/ou d'enclenchement (29) comprend des éléments d'engagement qui sont respectivement précontraints sur la surface extérieure respective, pourvue de la structure nervurée (17) ou de la structure en creux et en bosses, de la lame ou de la jupe (27) ou de la baguette à brosse (31) enfichable, et
- le dispositif d'encliquetage et/ou d'enclenchement (29) comprend au moins deux éléments d'engagement décalés en direction longitudinale, de ladite au moins une lame, de la jupe (27) ou de la baguette à brosse (31), qui peuvent être insérés dans le profil de socle (9) dans la même position en hauteur ou dans une position en hauteur différente, ou qui peuvent être réglés dans des positions en hauteur différentes.

3. Agencement de battant de porte selon l'une ou l'autre des revendications 1 et 2, **caractérisé en ce que** le dispositif d'encliquetage et/ou d'enclenchement (29) est constitué par des loqueteaux (29), en particulier par au moins deux loqueteaux à billes (29) décalés en direction longitudinale de ladite au moins une gorge longitudinale (A, C) ou de la lame, de la jupe (27) ou de la baguette à brosse (31).

4. Agencement de battant de porte selon l'une des revendications 1 à 3, **caractérisé en ce que** le profil de socle (9) comprend au moins trois gorges (A, B, C) parallèles s'étendant en direction longitudinale du profil de socle (9), les deux gorges longitudinales (A, C) situées à l'extérieur étant réalisées identiques.

5. Agencement de battant de porte selon la revendication 4, **caractérisé en ce que** dans les deux gorges longitudinales (A, C) situées à l'extérieur est insérée une lame ou une jupe (27) de manière démontable.

6. Agencement de battant de porte selon la revendication 4, **caractérisé en ce que** dans les deux gorges longitudinales (A, C) situées à l'extérieur est insérée une baguette à brosse (31) de manière démontable.

7. Agencement de battant de porte selon l'une des revendications 1 à 6, **caractérisé en ce que** dans la gorge longitudinale (A, C) ou dans au moins une autre gorge longitudinale (B) est insérée de manière démontable un dispositif de guidage de préférence sous forme d'un rail de guidage en forme de baguette (33) pour guider le battant de porte.

8. Agencement de battant de porte selon la revendication 7, **caractérisé en ce que** dans au moins une gorge longitudinale (B) est inséré un rail de guidage (33) en forme de baguette pour le guidage du battant de porte, le rail de guidage (33) s'étendant sensiblement sur toute la longueur du profil de socle (9), de préférence sur toute la longueur du battant de porte (1).

9. Agencement de battant de porte selon l'une ou l'autre des revendications 7 et 8, **caractérisé en ce que** dans au moins une gorge longitudinale (B) est inséré un rail de guidage (33) en forme de baguette pour le guidage du battant de porte, qui fait saillie ou qui plonge dans une gorge de réception (43, 43') d'un rail de sol (41) agencé en renfoncement ou encastré dans le sol (39).

10. Agencement de battant de porte selon l'une des revendications 7 à 9, **caractérisé en ce que** le rail de sol (41) est pourvu au moins dans sa région de gorge longitudinale (43), d'un insert (45) présentant également une gorge longitudinale (43'), lequel est en acier inoxydable.

11. Agencement de battant de porte selon l'une des revendications 7 à 10, **caractérisé en ce que** le rail de sol est en aluminium, de préférence en aluminium anodisé.

12. Agencement de battant de porte selon l'une des revendications 9 à 11, **caractérisé en ce que** dans au moins une gorge longitudinale (B) est inséré un rail de guidage (33) en forme de baguette pour guider le battant de porte, qui est monté et guidé dans le rail de sol (41) sous forme de rail coulissant.

13. Agencement de battant de porte selon l'une des revendications 9 à 11, **caractérisé en ce que** dans au moins une gorge longitudinale (B) est inséré un rail de guidage (33) en forme de baguette pour guider le battant de porte, lequel est guidé dans le rail de sol (41) au moyen d'un montage à galets.
